# EUROPÄISCHE PATENTSCHRIFT

(11) **EP 4 624 702 B1**
(45) Veröffentlichungstag und Bekanntmachung des Hinweises auf die Patenterteilung: **22.07.2026**
(21) Anmeldenummer: 25165853.0
(22) Anmeldetag: 25.03.2025
(51) Int. Cl.: E05B 11/00

(54) **SCHLIESSZYLINDER MIT SCHLÜSSELABZUGSSPERRE**
LOCK CYLINDER WITH KEY TRIGGER LOCK
CYLINDRE DE FERMETURE AVEC DISPOSITIF DE BLOCAGE DE L'EXTRACTION DE LA CLÉ

(30) Priorität: 27.03.2024 DE 102024108787
(43) Veröffentlichungstag der Anmeldung: 01.10.2025
(73) Patentinhaber: ASSA ABLOY Sicherheitstechnik GmbH, 72458 Albstadt (DE)
(72) Erfinder: PINTAR, Zeljko, 15806 Zossen (DE)
(74) Vertreter: Louis Pöhlau Lohrentz

(56) Entgegenhaltungen:
- EP-B1- 2 931 995
- WO-A1-2005/106168
- WO-A1-2023/099729
- US-A- 1 487 900

## Beschreibung

Die Erfindung betrifft einen Schließzylinder mit Schlüsselabzugssperre gemäß den Merkmalen des Oberbegriffs des Anspruchs 1.

Aus der EP 2 931 995 B1 ist ein Schließzylinder mit Schlüsselabzugssperre in Form einer ringförmigen Scheibe bekannt. Dabei ist die Scheibe direkt am Zylindergehäuse befestigt. Dazu weist die Scheibe auf ihrem Umfang eine Vorwölbung in Art eines Kreissegments auf. Das Zylindergehäuse weist entlang der Längserstreckung eine Halterungsnut auf, über die die Scheibe in das Zylindergehäuse eingeschoben wird. Nachteilig an dieser Konstruktion ist jedoch, dass zwischen der Halterungsnut und der Wölbung der Scheibe ein zu großes Spiel vorhanden ist, wodurch die Gefahr einer Öffnungsmanipulation des Schließzylinders erhöht ist.

Es ist daher die Aufgabe der vorliegenden Erfindung, einen Schließzylinder mit Schlüsselabzugssperre anzugeben, der im Bereich der Schlüsselabzugssperre eine erhöhte Sicherheit gegenüber Öffnungsmanipulationen aufweist.

Diese Aufgabe wird erfindungsgemäß durch einen Schließzylinder mit den Merkmalen des Anspruchs 1 gelöst.

Erfindungsgemäß ist ein Schließzylinder, aufweisend eine Schlüsselabzugssperre, ein Zylindergehäuse und einen im Zylindergehäuse drehbar gelagerten Zylinderkern, vorgesehen, wobei ein Wende-Schlüssel in einen Schlüsselkanal des Zylinderkerns einführbar ist, und wobei hinter einem Zylinderkernkopf eine ringförmige Scheibe ortsfest angeordnet ist, wobei die ringförmige Scheibe am Innenumfang zumindest einen axialen, nutartigen Ausschnitt aufweist, und wobei der Wende-Schlüssel am Schlüsselschaft sich gegenüberliegend in radialer Richtung erstreckende Nuten aufweist, deren Abmessung mit dem nutartigen Ausschnitt der ringförmigen Scheibe korrespondiert und deren Position in axialer Längsrichtung auf dem Schlüsselschaft ein Verdrehen des vollständig in den Schlüsselkanal eingeschobenen Wende-Schlüssels gegenüber der ortsfesten ringförmigen Scheibe ermöglicht.

Wesentlich bei dem erfindungsgemäßen Schließzylinder ist, dass die ringförmige Scheibe am Außenumfang einen Zapfen aufweist, wobei der Zapfen in eine Nut eines am Zylindergehäuse fest angeordneten Nutensteins eingreift, sodass die ringförmige Scheibe im Wesentlichen ortsfest angeordnet ist.

Die Aufgabe wird ferner auch von einem Schloss-Schlüssel-System gemäß dem Anspruch 10 gelöst, umfassend einen Wende-Schlüssel und einen Schließzylinder, wobei der Wende-Schlüssel in einen Schlüsselkanal eines Zylinderkerns des Schließzylinders einführbar ist, und wobei hinter einem Zylinderkernkopf eine ringförmige Scheibe ortsfest angeordnet ist, wobei die ringförmige Scheibe am Innenumfang zumindest einen axialen, nutartigen Ausschnitt aufweist, und wobei der Wende-Schlüssel am Schlüsselschaft sich gegenüberliegend in radialer Richtung erstreckende Nuten aufweist, deren Abmessung mit dem nutartigen Ausschnitt der ringförmigen Scheibe korrespondiert und deren Position in axialer Längsrichtung auf dem Schlüsselschaft ein Verdrehen des vollständig in den Schlüsselkanal eingeschobenen Wende-Schlüssels gegenüber der ortsfesten ringförmigen Scheibe ermöglicht. Wesentlich dabei ist, dass die ringförmige Scheibe am Außenumfang einen Zapfen aufweist, wobei der Zapfen in eine Nut eines am Zylindergehäuse fest angeordneten Nutensteins eingreift, sodass die ringförmige Scheibe im Wesentlichen ortsfest angeordnet ist.

Der erfindungsgemäße Schließzylinder mit Schlüsselabzugssperre sowie das Schloss-Schlüssel-System bietet aufgrund der Reduzierung des Spiels der ringförmigen Scheibe den Vorteil, dass bestimmte Öffnungsmanipulationen nicht mehr möglich sind. Aufgrund des geringeren Spiels gegenüber dem Stand der Technik ist es nun nicht mehr möglich, mit geeignetem Werkzeug in den Zylinderkern einzudringen. Ferner bietet die Kombination aus Nutenstein und ringförmiger Scheibe eine kostengünstige Möglichkeit, eine Schlüsselabzugssperre zu realisieren. Die Fertigungskosten werden durch diese Ausgestaltung reduziert, da der Ausschuss erheblich reduziert wird. Ferner kann der Schlüssel nur in der oder den von der ringförmigen Scheibe definierten Abzugsposition oder Abzugspositionen abgezogen werden.

Unter Zylinderkernkopf ist dabei die Außenseite des Zylinderkerns zu verstehen, an der der Schlüssel in den Schlüsselkanal eingeschoben wird. Es kann auch vorgesehen sein, dass der Zylinderkern an zwei sich gegenüberliegenden Seiten einen Zylinderkernkopf aufweist.

Unter ortsfest ist dabei bevorzugt zu verstehen, dass die ringförmige Scheibe verdrehsicher und verschiebesicher angeordnet ist. D.h. die Lage und Position der Scheibe kann nicht geändert werden.

Unter "im Wesentlichen ortsfest" ist dabei zu verstehen, dass die ringförmige Scheibe im Rahmen der Fertigungstoleranzen und/oder dem zulässigen Spiel ortsfest angeordnet ist.

Unter "ortsfest" ist vorzugsweise auch zu verstehen, dass die ringförmige Scheibe bezogen zum Zylindergehäuse ortsfest angeordnet ist.

Insbesondere kann vorgesehen sein, dass der Nutenstein einen lateralen Steg aufweist, welcher mit einer Nut im Zylindergehäuse zusammenwirkt. Im Wesentlichen entspricht die Geometrie des Stegs der offenen Geometrie der Nut des Zylindergehäuses.

Bevorzugt ist vorgesehen, dass der Steg des Nutensteins in die Nut des Zylindergehäuses eingepresst ist. Dabei kann es sich beispielsweise um eine Übergangspassung oder eine Presspassung handeln. Bevorzugt ist eine Presspassung. Dadurch wird ein fester Sitz des Nutensteins am Zylindergehäuse gewährleistet, sodass quasi kein Spiel vorhanden ist und die Gefahr von Öffnungsmanipulationen reduziert ist.

Es kann auch möglich sein, dass der Nutenstein ein Stanzteil ist. In diesem Fall wird der Nutenstein vorzugsweise aus einem Stahlblech ausgestanzt. Der Nutenstein ist somit kostengünstig zu fertigen. Alternativ kann der Nutenstein auch ein Frästeil oder ein 3D-Druckteil oder ein Gussteil oder ein Blechteil gefertigt mittels Schneidtechnik, insbesondere Wasser- und/oder Laserstrahl, sein.

Insbesondere ist vorgesehen, dass die ringförmige Scheibe über den Innenumfang verteilt mehrere nutartige Ausschnitte aufweist, die jeweils definierte Schlüsselabzugspositionen ergeben. Damit kann der Schlüssel unter verschiedenen Drehwinkeln aus dem Zylinderschloss herausgezogen bzw. eingeschoben werden. Bevorzugt ist jedoch, dass die ringförmige Scheibe an der Position 0° bzw. 360° einen nutartigen Ausschnitt aufweist. Dies wird auch als Nullstellung bezeichnet, welche handelsüblich ist.

Bevorzugt ist vorgesehen, dass die ringförmige Scheibe aus einem bohrresistenten Material gebildet ist. Beispielsweise kann es sich hierbei um gehärteten oder härtbaren Stahl, Hartmetalle, Keramikmaterialien oder Keramik-Komposit-Materialien handeln. Durch die Wahl bohrresistenter Materialien wird eine Öffnungsmanipulation mittels Bohrens verhindert bzw. erschwert.

Vorzugsweise ist vorgesehen, dass der Zapfen der ringförmigen Scheibe in die Nut des Nutensteins mittels einer Spielpassung oder Übergangspassung eingepasst ist. Es kann möglich sein, dass die Geometrie des Zapfens der ringförmigen Scheibe korrespondierend zu der Geometrie der Nut des Nutensteins ausgestaltet ist. Bevorzugt ist der Zapfen der ringförmigen Scheibe mittels einer Übergangspassung oder einer Presspassung in die Nut des Nutensteins eingepresst. Hierdurch ergibt sich ein sehr geringes Spiel, insbesondere im Bereich von 0,001 mm bis 0,5 mm, bevorzugt von 0,001 mm bis 0,095 mm, zwischen Nut und ringförmiger Scheibe. Dies erhöht weiter die Sicherheit gegenüber Öffnungsmanipulationen und ist zudem eine kostengünstige Fertigungstechnik.

Es kann auch möglich sein, dass der Wende-Schlüssel innerhalb des Schlüsselkanals derart angeordnet ist, dass die Rotationsbahn seiner im Schlüsselschaft verlaufenden Symmetrieachse im Abstand von der Drehachse des Zylinderkernes verläuft, wobei der Abstand, der zu einer Exzentrizität der Drehung des Wende-Schlüssels gegenüber der Drehachse des Zylinderkerns führt, kleiner als die Tiefe des nutartigen Ausschnitts der ringförmigen Scheibe ist. Dadurch wird ermöglicht, dass der Schlüssel nur in seiner dafür vorgesehenen Abzugsstellung ein- und ausgeschoben werden kann. Mit anderen Worten bedeutet dies, dass beim Einschieben des Wende-Schlüssels in der Abzugsposition bzw. Nullstellung der Schlüsselschaft des Wende-Schlüssels durch den nutartigen Ausschnitt der ringförmigen Scheibe hindurch taucht. Bei vollständig eingeschobenem Wende-Schlüssel befinden sich nun die radialen Nuten des Wende-Schlüssels an Position der ringförmigen Scheibe. Der Schlüsselkanal ist bevorzugt mit einer Exzentrizität, insbesondere mit einem Versatz, zur Drehachse des Zylinderkerns angeordnet. Dadurch dreht sich der Schlüsselschaft bei Ausführung des Schließvorgangs bei vollständig in den Schlüsselkanal eingeschobenem Schlüssel bezogen auf die ringförmige Scheibe exzentrisch. Es kommt beim Verdrehen des Schlüssels somit zwangsläufig zu einem Hinterschneiden der radialen Nuten des Wende-Schlüssels und der ringförmigen Scheibe, aufgrund der unterschiedlichen Achsen vom Wende-Schlüssel und dem Mittelpunkt der ringförmigen Scheibe bzw. des Zylinderkerns. Die Exzentrizität ist dabei durch die Tiefe der Nuten im Schlüsselschaft begrenzt. Durch diese Maßnahme kann der Schlüssel immer nur in Abzugsposition bzw. Nullstellung aus dem Schlüsselkanal herausgezogen werden, wodurch die Funktion der Schlüsselabzugssperre realisiert ist.

Anwendung findet der erfindungsgemäße Schließzylinder und das erfindungsgemäße Schloss-Schlüssel-System hauptsächlich bei elektronischen Schlössern. Hier erfolgt die Codierung des Schlüssels auf rein elektronischem Wege, d.h. ein Haltemechanismus hervorgerufen durch mechanische Zylinderstifte entfällt bei diesen Systemen. Damit der Schlüssel allerdings nur in einer oder mehreren definierten Positionen abgezogen werden kann, ist eine Schlüsselabzugssperre, wie mit dem erfindungsgemäßen Schließzylinder gelöst, nötig.

Im Folgenden wird die Erfindung anhand von mehreren Ausführungsbeispielen unter Zuhilfenahme der beiliegenden Zeichnungen beispielhaft erläutert. Die gezeigten Ausführungsbeispiele sind daher nicht einschränkend zu verstehen. Dabei zeigen:
- Fig. 1:: eine schematische Darstellung eines Schließzylinders in der Schnittansicht;
- Fig. 2:: eine schematische Darstellung eines Raumbildes eines Nutensteins;
- Fig. 3:: eine schematische Darstellung einer ringförmigen Scheibe;
- Fig. 4:: eine schematische Darstellung eines Raumbildes eines Zylinderkerns mit Nutenstein und ringförmiger Scheibe.
In den Figuren sind unterschiedliche Beispiele von Ausgestaltungen der Erfindung dargestellt. Dabei wurden gleiche oder gleich wirkende Komponenten jeweils mit denselben Referenzzeichen versehen. Wo die in den Figuren dargestellten Ausgestaltungen Gemeinsamkeiten aufweisen, wurde zur Vermeidung von Wiederholungen davon abgesehen, diese Gemeinsamkeiten mehrfach zu beschreiben. Die jeweiligen Unterschiede der Ausgestaltungen sind zu den Figuren jeweils beschrieben. Es versteht sich von selbst, dass der Fachmann innerhalb des Schutzbereichs der Ansprüche einzelne Ausgestaltungen abwandeln oder einzelne Merkmale dieser Ausgestaltungen miteinander kombinieren kann.

Fig. 1 zeigt eine schematische Darstellung eines Schließzylinders 10 in der Schnittansicht. Der Schließzylinder 10 weist eine Schlüsselabzugssperre, ein Zylindergehäuse 11 und einen im Zylindergehäuse 11 drehbar gelagerten Zylinderkern 12 auf, wobei ein Wende-Schlüssel in einen Schlüsselkanal 13 des Zylinderkerns 12 einführbar ist. Die Schlüsselabzugssperre umfasst bevorzugt eine ringförmige Scheibe 20 und einen Nutenstein 30. Die ringförmige Scheibe 20 ist hinter dem Zylinderkernkopf 14 ortsfest angeordnet. Dazu weist die ringförmige Scheibe 20 am Außenumfang 22 einen Zapfen 24 auf, wobei der Zapfen 24 in eine Nut 31 des am Zylindergehäuse 11 fest angeordneten Nutensteins 30 eingreift.

In Fig. 2 ist der Nutenstein 30 schematisch in einer Raumansicht dargestellt. Der Nutenstein 30 gemäß Fig. 2 weist eine Nut 31 auf, welche mit einem Zapfen 24 der ringförmigen Scheibe 20 zusammenwirkt. Ferner umfasst der Nutenstein 30 gemäß Fig. 2 einen lateralen Steg 32, der mit einer Nut im Zylindergehäuse 11 zusammenwirkt. Hierbei kann beispielsweise vorgesehen sein, dass der laterale Steg 32 des Nutensteins 30 in die Nut des Zylindergehäuses 11 eingepresst ist. Dabei kann es sich um eine Presspassung oder Übergangspassung handeln, die quasi kein Spiel zwischen Nutenstein 30 und Zylindergehäuse 11 ermöglicht.

Bei dem in Fig. 2 gezeigten Nutenstein 30 handelt es sich vorzugsweise um ein Stanzteil. Dadurch kann der Nutenstein 30 auf kostengünstige Art und Weise maßhaltig hergestellt werden. In einer alternativen Ausgestaltung kann der Nutenstein 30 jedoch auch als Frästeil oder Gussteil oder 3D-Druckteil oder ein Blechteil, gefertigt mittels Schneidtechnik, insbesondere Wasser- und/oder Laserstrahl, hergestellt sein.

In Fig. 3 ist schematisch die ringförmige Scheibe 20 in einer Vorderansicht dargestellt. Wie in Fig. 3 gezeigt, weist die ringförmige Scheibe 20 am Innenumfang 21 zumindest einen axialen, nutartigen Ausschnitt 23 auf. Der in das Zylinderschloss eingeschobene Wende-Schlüssel weist am Schlüsselschaft sich gegenüberliegend in radialer Richtung erstreckende Nuten auf, deren Abmessung mit dem nutartigen Ausschnitt 23 der ringförmigen Scheibe 20 korrespondiert und deren Position in axialer Längsrichtung auf dem Schlüsselschaft ein Verdrehen des vollständig in den Schlüsselkanal 13 eingeschobenen Wende-Schlüssels gegenüber der ortsfesten ringförmigen Scheibe 20 ermöglicht. Beim Einschieben des Wende-Schlüssels in der Abzugsposition bzw. Nullstellung kann der Schlüsselschaft durch den nutartigen Ausschnitt 23 der ringförmigen Scheibe hindurch tauchen. Bei vollständig eingeschobenem Wende-Schlüssel befinden sich nun die radialen Nuten des Wende-Schlüssels an Position der ringförmigen Scheibe 20. Der Schlüsselkanal 13, in den der Wende-Schlüssel eingeschoben ist bzw. wird, ist bevorzugt exzentrisch zur Drehachse des Zylinderkerns 12 angeordnet, sodass sich der Schlüsselschaft bei Ausführung des Schließvorgangs durch Verdrehen des Schlüssels bezogen auf die ringförmige Scheibe 20 exzentrisch dreht. Die Exzentrizität ist dabei durch die Tiefe der Nuten im Schlüsselschaft begrenzt. Durch diese Maßnahme kann der Schlüssel immer nur in Abzugsposition bzw. Nullstellung aus dem Schlüsselkanal 13 herausgezogen werden.

Ferner weist die ringförmige Scheibe 20 gemäß Fig. 3 am Außenumfang 22 einen Zapfen 24 auf. Dieser Zapfen 24 greift in eine Nut 31 eines am Zylindergehäuse 11 fest angeordneten Nutensteins 30 ein, sodass die ringförmige Scheibe 20 ortsfest im Zylindergehäuse 11 angeordnet ist. Auch hierbei kann der Zapfen 24 mittels einer Presspassung oder einer Übergangspassung in die Nut 31 des Nutensteins 30 eingepresst sein. Dadurch wird im Wesentlichen kein Spiel zwischen ringförmiger Scheibe 20 und Nutenstein 30 zugelassen. Dies ist positiv für den Manipulationsschutz des Zylinderschlosses.

In einer alternativen Ausgestaltung kann vorgesehen sein, dass die ringförmige Scheibe 20 über den Innenumfang 21 verteilt mehrere nutartige Ausschnitte 23 aufweist, die jeweils definierte Schlüsselabzugspositionen ergeben.

Vorzugsweise ist die ringförmige Scheibe 20 aus einem bohrresistenten Material gebildet.

In Fig. 4 ist ein Zylinderkern 12 mit Nutenstein 30 und ringförmiger Scheibe 20 ohne Zylindergehäuse 11 in einer schematischen Darstellung gezeigt. Die ringförmige Scheibe 20 ist dabei hinter dem Zylinderkernkopf 14 angeordnet und wird mittels des Nutensteins 30 im nicht dargestellten Zylindergehäuse 11 ortsfest gehalten.

### Bezugszeichenliste

- 10: Schließzylinder
- 11: Zylindergehäuse
- 12: Zylinderkern
- 13: Schlüsselkanal
- 14: Zylinderkernkopf

- 20: ringförmige Scheibe
- 21: Innenumfang
- 22: Außenumfang
- 23: Ausschnitt
- 24: Zapfen

- 30: Nutenstein
- 31: Nut
- 32: lateraler Steg

## Patentansprüche

1. Schließzylinder (10) aufweisend eine Schlüsselabzugssperre, ein Zylindergehäuse (11) und einen im Zylindergehäuse (11) drehbar gelagerten Zylinderkern (12), wobei ein Wende-Schlüssel in einen Schlüsselkanal (13) des Zylinderkerns (12) einführbar ist, und wobei hinter einem Zylinderkernkopf (14) eine ringförmige Scheibe (20) ortsfest angeordnet ist, wobei die ringförmige Scheibe (20) am Innenumfang (21) zumindest einen axialen, nutartigen Ausschnitt (23) aufweist, und wobei der Wende-Schlüssel am Schlüsselschaft sich gegenüberliegend in radialer Richtung erstreckende Nuten aufweist, deren Abmessung mit dem nutartigen Ausschnitt (23) der ringförmigen Scheibe (20) korrespondiert und deren Position in axialer Längsrichtung auf dem Schlüsselschaft ein Verdrehen des vollständig in den Schlüsselkanal (13) eingeschobenen Wende-Schlüssels gegenüber der ortsfesten ringförmigen Scheibe (20) ermöglicht,
**dadurch gekennzeichnet,**
**dass** die ringförmige Scheibe (20) am Außenumfang (22) einen Zapfen (24) aufweist, wobei der Zapfen (24) in eine Nut (31) eines am Zylindergehäuse (11) fest angeordneten Nutensteins (30) eingreift, sodass die ringförmige Scheibe (20) im Wesentlichen ortsfest angeordnet ist.

2. Schließzylinder (10) nach Anspruch 1,
**dadurch gekennzeichnet,**
**dass** der Nutenstein (30) einen lateralen Steg (32) aufweist, welcher mit einer Nut im Zylindergehäuse (11) zusammenwirkt.

3. Schließzylinder (10) nach Anspruch 2,
**dadurch gekennzeichnet,**
**dass** der Steg (32) des Nutensteins (30) in die Nut des Zylindergehäuses (11) eingepresst ist.

4. Schließzylinder (10) nach einem der vorhergehenden Ansprüche, **dadurch gekennzeichnet,**
**dass** der Nutenstein (30) ein Stanzteil oder ein Frästeil oder ein Gussteil oder ein 3D-Druckteil oder ein Blechteil gefertigt mittels Schneidtechnik, insbesondere Wasser- und/oder Laserstrahl, ist.

5. Schließzylinder (10) nach einem der vorhergehenden Ansprüche, **dadurch gekennzeichnet,**
**dass** die ringförmige Scheibe (20) über den Innenumfang (21) verteilt mehrere nutartige Ausschnitte (23) aufweist, die jeweils definierte Schlüsselabzugspositionen ergeben.

6. Schließzylinder (10) nach einem der vorhergehenden Ansprüche, **dadurch gekennzeichnet,**
**dass** die ringförmige Scheibe (20) aus einem bohrresistenten Material gebildet ist.

7. Schließzylinder (10) nach einem der vorhergehenden Ansprüche,
**dadurch gekennzeichnet,**
**dass** der Zapfen (24) der ringförmigen Scheibe (20) in die Nut (31) des Nutensteins (30) mittels einer Spielpassung oder Übergangspassung eingepasst ist.

8. Schließzylinder (10) nach einem der vorhergehenden Ansprüche,
**dadurch gekennzeichnet,**
**dass** der Wende-Schlüssel innerhalb des Schlüsselkanals (13) derart angeordnet ist, dass die Rotationsbahn seiner im Schlüsselschaft verlaufenden Symmetrieachse im Abstand von der Drehachse des Zylinderkerns (12) verläuft, wobei der Abstand, der zu einer Exzentrizität der Drehung des Wende-Schlüssels gegenüber der Drehachse des Zylinderkerns (12) führt, kleiner als die Tiefe des nutartigen Ausschnitts (23) der ringförmigen Scheibe (20) ist.

9. Schließzylinder (10) nach einem der vorhergehenden Ansprüche,
**dadurch gekennzeichnet,**
**dass** der Schlüsselkanal (13) mit einer Exzentrizität, insbesondere mit einem Versatz, zur Drehachse des Zylinderkerns (12) angeordnet ist.

10. Schloss-Schlüssel-System umfassend einen Wende-Schlüssel und einen Schließzylinder (10) nach einem der vorhergehenden Ansprüche, wobei der Wende-Schlüssel in einen Schlüsselkanal (13) eines Zylinderkerns (12) des Schließzylinders (10) einführbar ist, und wobei hinter einem Zylinderkernkopf (14) eine ringförmige Scheibe (20) ortsfest angeordnet ist, wobei die ringförmige Scheibe (20) am Innenumfang (21) zumindest einen axialen, nutartigen Ausschnitt (23) aufweist, und wobei der Wende-Schlüssel am Schlüsselschaft sich gegenüberliegend in radialer Richtung erstreckende Nuten aufweist, deren Abmessung mit dem nutartigen Ausschnitt (23) der ringförmigen Scheibe (20) korrespondiert und deren Position in axialer Längsrichtung auf dem Schlüsselschaft ein Verdrehen des vollständig in den Schlüsselkanal (13) eingeschobenen Wende-Schlüssels gegenüber der ortsfesten ringförmigen Scheibe (20) ermöglicht,
**dadurch gekennzeichnet,**
**dass** die ringförmige Scheibe (20) am Außenumfang (22) einen Zapfen (24) aufweist, wobei der Zapfen (24) in eine Nut (31) eines am Zylindergehäuse (11) fest angeordneten Nutensteins (30) eingreift, sodass die ringförmige Scheibe (20) im Wesentlichen ortsfest angeordnet ist.

## Claims

1. Locking cylinder (10) comprising a key removal blocker, a cylinder housing (11), and a cylinder core (12) rotatably mounted in the cylinder housing (11), wherein a reversible key is insertable into a key channel (13) of the cylinder core (12), and wherein an annular disc (20) is fixedly arranged behind a cylinder core head (14), wherein the annular disc (20) has at least one axial, groove-like cutout (23) on its inner circumference (21), and wherein the reversible key has grooves on the key shank which grooves extend in radial direction and opposite each other, the dimensions of which correspond to the groove-like cutout (23) of the annular disc (20) and whose position in the axial longitudinal direction on the key shank allows the reversible key, when fully inserted into the key channel (13), to rotate relative to the fixed annular disc (20), **characterized in that**
the annular disc (20) has a pin (24) on its outer circumference (22), wherein the pin (24) engages in a groove (31) of a groove block (30) fixedly mounted on the cylinder housing (11), so that the annular disc (20) is substantially fixed in position.

2. Locking cylinder (10) according to claim 1,
**characterized in that**
the groove block (30) has a lateral bridge (32) that interacts with a groove in the cylinder housing (11).

3. Locking cylinder (10) according to claim 2,
**characterized in that**
the bridge (32) of the groove block (30) is pressed into the groove of the cylinder housing (11).

4. Locking cylinder (10) according to one of the preceding claims, **characterized in that**
the groove block (30) is a stamped part, a milled part, a cast part, a 3D-printed part, or a sheet metal part manufactured using cutting technology, in particular waterjet and/or laser beam cutting.

5. Locking cylinder (10) according to one of the preceding claims, **characterized in that**
the annular disc (20) has a plurality of groove-like cutouts (23) distributed around its inner circumference (21), each of which form defines key removal positions.

6. Locking cylinder (10) according to one of the preceding claims, **characterized in that**
the annular disc (20) is made of a drill-resistant material.

7. Locking cylinder (10) according to one of the preceding claims, **characterized in that**
the pin (24) of the annular disc (20) is fitted into the groove (31) of the groove block (30) by means of a clearance fit or transition fit.

8. Locking cylinder (10) according to one of the preceding claims, **characterized in that**
the reversible key is positioned within the key channel (13) such that the path of rotation of its axis of symmetry, which runs through the key shank, runs at a distance from the axis of rotation of the cylinder core (12), wherein the distance leading to an eccentricity of the rotation of the reversible key relative to the axis of rotation of the cylinder core (12), is smaller than the depth of the groove-like cutout (23) in the annular disc (20).

9. Locking cylinder (10) according to one of the preceding claims, **characterized in that**
the key channel (13) is arranged with an eccentricity, specifically an offset, relative to the axis of rotation of the cylinder core (12).

10. Lock-key system comprising a reversible key and a locking cylinder (10) according to one of the preceding claims, wherein the reversible key is insertable into a key channel (13) of a cylinder core (12) of the locking cylinder (10), and wherein an annular disc (20) is fixedly arranged behind a cylinder core head (14), wherein the annular disc (20) has at least one axial, groove-like cutout (23) on its inner circumference (21), and wherein the reversible key has grooves on the key shank which grooves extend in radial direction and opposite each other, the dimensions of which correspond to the groove-like cutout (23) of the annular disc (20) and whose position in the axial longitudinal direction on the key shank allows the reversible key, when fully inserted into the key channel (13), to rotate relative to the fixed annular disc (20),
**characterized in that**
the annular disc (20) has a pin (24) on its outer circumference (22), wherein the pin (24) engages in a groove (31) of a groove block (30) fixedly mounted on the cylinder housing (11), so that the annular disc (20) is substantially fixed in position.

## Revendications

1. Cylindre de serrure (10) comprenant un dispositif anti-retrait de clé, un boîtier de cylindre (11) et un noyau de cylindre (12) monté de manière rotative dans le boîtier de cylindre (11), une clé réversible pouvant être introduite dans un canal de clé (13) du noyau de cylindre (12), et un disque annulaire (20) étant disposé de manière fixe derrière une tête de noyau de cylindre (14), le disque annulaire (20) présentant, sur sa circonférence intérieure (21), au moins une découpe axiale en forme de rainure (23), et la clé réversible présente, sur la tige de clé, des rainures s'étendant en direction radiale de manière opposée, dont les dimensions correspondent à la découpe en forme de rainure (23) du disque annulaire (20) et dont la position dans le sens longitudinal axial sur la tige de clé permet une rotation de la clé réversible, entièrement insérée dans le canal de clé (13), par rapport au disque annulaire fixe (20), **caractérisé en ce que**
le disque annulaire (20) comporte, sur son pourtour extérieur (22), un tenon (24), dont le tenon (24) s'engage dans une rainure (31) d'un bloc à rainure (30) fixé au boîtier de cylindre (11), de sorte que le disque annulaire (20) est disposé de manière sensiblement fixe.

2. Cylindre de serrure (10) selon la revendication 1,
**caractérisé en ce que**
le bloc à rainure (30) comporte une nervure latérale (32) qui s'engage dans une rainure dans le boîtier de cylindre (11).

3. Cylindre de serrure (10) selon la revendication 2,
**caractérisé en ce que**
la nervure (32) du bloc à rainure (30) est emmanchée à force dans la rainure du boîtier de cylindre (11).

4. Cylindre de serrure (10) selon l'une des revendications précédentes, **caractérisé en ce que**
le bloc à rainure (30) est une pièce découpée, fraisée, moulée, imprimée en 3D ou en tôle, fabriquée à l'aide d'une technique de découpe, notamment au jet d'eau et/ou au laser.

5. Cylindre de serrure (10) selon l'une des revendications précédentes, **caractérisé en ce que**
le disque annulaire (20) comporte, réparties sur son pourtour intérieur (21), plusieurs découpes en forme de rainures (23) qui définissent chacune des positions de retrait de clé.

6. Cylindre de serrure (10) selon l'une des revendications précédentes, **caractérisé en ce que**
le disque annulaire (20) est constitué d'un matériau résistant au perçage.

7. Cylindre de serrure (10) selon l'une des revendications précédentes, **caractérisé en ce que**
le tenon (24) du disque annulaire (20) s'emboîte dans la rainure (31) du bloc à rainure (30) au moyen d'un ajustement avec jeu ou d'un ajustement incertain.

8. Cylindre de serrure (10) selon l'une des revendications précédentes, **caractérisé en ce que**
la clé réversible est disposée à l'intérieur du canal de clé (13) de telle sorte que la trajectoire de rotation de son axe de symétrie, qui s'étend dans la tige de la clé, s'écarte de l'axe de rotation du noyau du cylindre (12), la distance qui entraîne une excentricité de la rotation de la clé réversible par rapport à l'axe de rotation du noyau du cylindre (12), est inférieure à la profondeur de la découpe en forme de rainure (23) du disque annulaire (20).

9. Cylindre de serrure (10) selon l'une des revendications précédentes, **caractérisé en ce que**
la rainure de clé (13) est disposée avec une excentricité, notamment un décalage, par rapport à l'axe de rotation du noyau du cylindre (12).

10. Système serrure-clé comprenant une clé réversible et un cylindre de serrure (10) selon l'une des revendications précédentes, la clé réversible pouvant être insérée dans un canal de clé (13) d'un noyau de cylindre (12) du cylindre de serrure (10), et dans lequel un disque annulaire (20) est disposé de manière fixe derrière une tête de noyau de cylindre (14), le disque annulaire (20) présentant, sur son pourtour intérieur (21), au moins une découpe axiale en forme de rainure (23), et la clé réversible présentant, sur la tige de clé, des rainures s'étendant en direction radiale de manière opposée, dont les dimensions correspondent à la découpe en forme de rainure (23) du disque annulaire (20) et dont la position dans le sens longitudinal axial sur la tige de clé permet une rotation de la clé réversible, entièrement insérée dans le canal de clé (13), par rapport au disque annulaire fixe (20),
**caractérisé en ce que**
le disque annulaire (20) comporte, sur son pourtour extérieur (22), un tenon (24), lequel (24) s'engage dans une rainure (31) d'un bloc à rainure (30) fixé au boîtier de cylindre (11), de sorte que le disque annulaire (20) est disposé de manière sensiblement fixe.
